# FASCICULE DE BREVET EUROPEEN

(11) **EP 1 376 045 B1**
(45) Date de publication et mention de la délivrance du brevet: **08.03.2006**
(21) Numéro de dépôt: 03101900.3
(22) Date de dépôt: 26.06.2003
(51) Int. Cl.: F41A 21/32, F41F 1/00, F41F 1/06

(54) **Dispositif adaptateur pour projectile tiré à partir d'un tube de lancement**
Vorrichtung zum Adaptieren eines aus einem Rohr abzuschiessenden Projektils
Adaptive device for a projectile fired from a launching tube

(30) Priorité: 28.06.2002 FR 0208082
(43) Date de publication de la demande: 02.01.2004
(73) Titulaire: MBDA France, 75016 Paris (FR)
(72) Inventeur: VALLIER, Marc, SAVIGNY/ORGE, 91600 (FR)
(74) Mandataire: Poulin, Gérard

(56) Documents cités:
- FR-A- 1 567 933
- US-A- 4 011 794
- US-A- 4 709 614

## Description

### DOMAINE TECHNIQUE

L'invention concerne un dispositif adaptateur destiné à être utilisé en association avec un projectile à ailettes déployables, tel qu'un missile, pour permettre le tir d'un tel projectile à partir d'un tube de lancement de faible diamètre, tel qu'un tube de mortier ou de canon.

L'invention permet notamment le tir de projectiles à guidage par fibres optiques, ou analogues, à partir d'un tube de lancement de dimensions standard, sans avoir à modifier celui-ci.

### ETAT DE LA TECHNIQUE ANTERIEURE

Comme l'illustre notamment le document US-A-4 907 763, il est connu de tirer un projectile guidé par un câble ou une fibre optique, à partir d'un tube de mortier ou de canon.

Dans ce cas, le projectile est guidé en vol par des ailettes déployables qui viennent se loger avant le tir dans des évidements prévus à cet effet dans l'enveloppe extérieure dudit projectile. Cet agencement impose de monter les ailettes sur l'enveloppe par l'intermédiaire de mécanismes articulés complexes. De plus, la présence des évidements dans l'enveloppe extérieure du projectile conduit à réduire le volume utile disponible à l'intérieur de l'enveloppe du projectile.

### EXPOSÉ DE L'INVENTION

L'invention a précisément pour objet un dispositif adaptateur conçu pour permettre le tir d'un projectile tel qu'un missile à partir d'un tube de lancement standard de faible diamètre, tel qu'un tube de mortier ou de canon, sans modification dudit tube et sans nécessiter des logements ni des articulations complexes pour le montage des ailettes de guidage sur l'enveloppe extérieure du projectile.

Conformément à l'invention, ce résultat est obtenu au moyen d'un dispositif adaptateur conçu pour être interposé entre un projectile, muni d'ailettes déployables, aptes à occuper une position repliée, et un tube de lancement standard, ledit dispositif étant caractérisé en ce qu'il comprend une bague de retenue apte à être montée sur une extrémité ouverte du tube de lancement, un tube adaptateur apte à être placé autour du projectile, de telle sorte que les ailettes en position repliée soient logées dans une première partie du tube adaptateur, et des moyens d'accrochage du tube adaptateur sur la bague de retenue, dans une position telle que la première partie du tube adaptateur soit située à l'extérieur du tube de lancement et qu'une deuxième partie du tube adaptateur soit reçue dans le tube de lancement.

L'utilisation du dispositif adaptateur conforme à l'invention permet de tirer un projectile muni d'ailettes déployables à partir d'un tube de lancement standard dont le diamètre intérieur est à peine supérieur au diamètre intérieur du corps du projectile, sans qu'il soit nécessaire de modifier le tube de lancement. En effet, la bague de retenue montée sur le tube de lancement sert d'ancrage aux moyens d'accrochage du tube adaptateur dans lequel est placé le projectile. Le montage de la bague de retenue sur le tube de lancement peut notamment être réalisé par friction, en donnant à ladite bague la forme d'une bague fendue que l'on serre à l'aide d'un boulon interposé entre ses extrémités. Les ailettes repliées du projectile sont reçues dans la partie avant du tube adaptateur, qui sert de guidage au projectile lorsque le tir est effectué.

Selon un mode de réalisation préféré de l'invention, la première partie du tube adaptateur comprend des rainures de guidage longitudinal débouchant à l'intérieur du tube adaptateur, de façon à pouvoir recevoir chacune des ailettes du projectile.

Dans ce cas, la première partie du tube comprend avantageusement des nervures extérieures longitudinales et chacune desdites rainures de guidage longitudinal est formée dans l'une correspondante desdites nervures extérieures longitudinales.

Selon une réalisation avantageuse de l'invention, la première partie du tube comprend une bague extérieure adjacente à la deuxième partie du tube adaptateur et apte à venir en appui contre une extrémité ouverte du tube de lancement.

Avantageusement, les moyens d'accrochage sont alors interposés entre la bague de retenue et la bague extérieure du tube adaptateur.

Dans ce cas, les moyens d'accrochage peuvent notamment comprendre des mécanismes à grenouillère.

Selon un perfectionnement avantageux, le dispositif comprend de plus des éléments de transport amovibles incluant un bouchon de protection avant et un bouchon de protection arrière, aptes à être placés respectivement sur les extrémités avant et arrière du projectile recouvert du tube adaptateur, et une sangle de transport reliant lesdits bouchons de protection.

De préférence, une extrémité ouverte du tube adaptateur, opposée à la deuxième partie de celui-ci, est prévue pour être placée derrière des propulseurs auxiliaires du projectile.

Avantageusement, le projectile est un missile à guidage par fibre optique.

Dans ce cas, le tube adaptateur comprend généralement une extrémité fermée, opposée à la première partie de celui-ci, et une poulie de renvoi de la fibre optique, montée à l'intérieur de ladite extrémité fermée.

Enfin, le tube de lancement est avantageusement un tube de mortier.

### BRÈVE DESCRIPTION DES DESSINS

On décrira à présent, à titre d'exemple illustratif et non limitatif, un mode de réalisation préféré de l'invention, en se référant aux dessins annexés, dans lesquels :
La figure 1 est une vue en perspective qui représente un projectile prêt à être tiré à partir d'un tube de lancement, un dispositif adaptateur conforme à l'invention étant interposé entre le projectile et le tube ;
La figure 2 est une vue en coupe longitudinale à plus grande échelle, qui représente notamment les ailettes du projectile reçues dans des rainures prévues à cet effet dans le tube adaptateur ; et
La figure 3 est une vue de côté qui représente schématiquement les bouchons de protection et la sangle de transport du projectile placé dans son tube adaptateur.

### EXPOSE DETAILLE D'UN MODE DE REALISATION PREFERE

Dans l'ensemble de la description, les termes "avant" et "arrière" font référence respectivement à l'avant et à l'arrière du projectile placé dans le tube de lancement par l'intermédiaire du dispositif adaptateur.

Comme on l'a illustré schématiquement sur la figure 1, l'invention concerne un dispositif adaptateur 10 prévu pour être interposé entre un projectile 12 tel qu'un missile à guidage par fibre optique et un tube de lancement standard 14 tel qu'un tube de mortier, afin de permettre un tir du projectile 12 sans qu'il soit nécessaire de modifier le tube de lancement.

Plus précisément, le projectile 12 comprend un corps cylindrique sur lequel sont articulées des ailettes 16 (figure 2) aptes à occuper une position repliée illustrée en trait plein et une position déployée (non représentée). Dans le mode de réalisation non limitatif représenté sur les figures, les ailettes 16 sont au nombre de quatre, régulièrement réparties sur la circonférence du corps du projectile. Chacune des ailettes 16 est plane et située dans un plan passant par l'axe longitudinal du corps du projectile. Par rapport à son axe 18 d'articulation sur le corps du projectile, chaque ailette 16 est apte à se replier vers l'avant du projectile 12, de telle sorte que son bord tourné vers l'avant lorsque les ailettes sont déployées vient se placer contre la surface circonférentielle du corps du projectile lorsque les ailettes 16 sont repliées.

Comme on le voit également sur la figure 1, le projectile 12 comprend aussi des propulseurs d'appoint 18 (par exemple au nombre de deux) qui débouchent sur la surface circonférentielle du corps du projectile, à l'avant des ailettes 16 lorsque celles-ci sont en position repliée.

Comme on l'a indiqué précédemment, le projectile 12 est guidé par une fibre optique 20 utilisée, de façon connue, pour assurer la transmission d'informations entre ledit projectile et un poste de commande (non représenté), après le tir du projectile. La fibre optique 20 est emmagasinée sur une bobine 21 placée dans la partie arrière du corps du projectile 12. Elle sort dudit corps par un orifice central formé sur la face arrière de celui-ci. La fibre optique 20 chemine ensuite le long de la paroi interne du tube 14 ou à l'extérieur du corps du projectile 12, selon une trajectoire qui sera précisée par la suite, avant de ressortir par l'extrémité ouverte du tube de lancement 14 pour rejoindre le poste de commande.

Le dispositif adaptateur 10 conforme à l'invention comprend essentiellement une bague de retenue 22, prévue pour être fixée sur l'extrémité ouverte du tube de lancement 14, un tube adaptateur 24 conçu pour être placé autour du corps du projectile 12 et des moyens d'accrochage 26 du tube adaptateur 24 sur la bague de retenue 22.

La bague de retenue 22 est prévue pour être fixée par serrage sur le tube de lancement 14, à proximité immédiate de son extrémité ouverte, sans qu'il soit nécessaire d'effectuer une modification ou un usinage quelconque dudit tube. Ainsi, la bague de retenue 22 peut notamment être une bague fendue dont les extrémités peuvent être rapprochées l'une de l'autre par un dispositif de serrage rapide tel qu'un boulon 28. Le serrage du boulon 28 a pour effet de solidariser par friction la bague de retenue 22 de l'extrémité du tube de lancement 14.

Sur sa surface extérieure, la bague de retenue 22 porte une partie des moyens d'accrochage 26 destinés à immobiliser le tube adaptateur 24 par rapport à ladite bague lorsqu'un ensemble projectile 12 - tube adaptateur 24 est placé sur le tube de lancement 14. Dans le mode de réalisation représenté à titre d'exemple sur les figures, ladite partie des moyens d'accrochage 26 comprend deux mécanismes à grenouillères 30 montés en des emplacements diamétralement opposés sur la surface extérieure de la bague de retenue 22.

Comme l'illustre la figure 1, le tube adaptateur 24 est un tube de longueur légèrement inférieure à celle du projectile 12 et dont le diamètre intérieur est uniforme et légèrement supérieur au diamètre extérieur du corps du projectile. L'extrémité avant du tube adaptateur 24 est ouverte alors que l'extrémité arrière dudit tube est fermée par un fond 32.

Ainsi, le tube adaptateur 24 peut être placé autour du corps du projectile 12, de telle sorte que l'extrémité avant du projectile 12 fasse saillie sur une certaine longueur hors de l'extrémité avant ouverte du tube adaptateur 24. L'extrémité arrière du projectile 12 est alors située à l'intérieur du tube adaptateur 24, à une certaine distance du fond 32 dudit tube. Cette dernière distance est déterminée par la venue en appui, contre l'extrémité avant ouverte du tube de lancement 14, d'une bague extérieure 34 qui fait partie intégrante du tube adaptateur 24.

Comme le montre la figure 1, cet agencement permet de monter une poulie de renvoi 36 de la fibre optique 20 sur la face intérieure du fond 32 du tube adaptateur 24. A la sortie de l'extrémité arrière du projectile 12, la fibre optique 20 chemine sur la poulie de renvoi 36 et revient jusqu'à l'extrémité avant ouverte du tube de lancement 14, entre le tube adaptateur 24 et le projectile 12, pour se diriger ensuite vers le poste de commande (non représenté). Plus précisément, la partie de la fibre optique 20 qui chemine entre le tube adaptateur 24 et le projectile 12 passe dans une gaine (non représentée) prévue à cet effet à l'intérieur du tube adaptateur. Cette gaine assure la protection mécanique et thermique de la fibre optique 20 lors du lancement du projectile 12.

La bague extérieure 34 est munie d'une autre partie des moyens d'accrochage 26 du tube adaptateur 24 sur le tube de lancement 12. Dans le mode de réalisation représenté, cette autre partie des moyens d'accrochage 26 comprend deux crochets 48 situés en des emplacements diamétralement opposés sur la surface extérieure de ladite bague extérieure 34. Les mécanismes à grenouillères 30 montés sur la bague de retenue 22 sont agencés de façon à pouvoir venir en prise sur les crochets 48 lorsque le tube adaptateur 24 est placé dans le tube de lancement 14. Le tube adaptateur 24 est alors immobilisé par rapport au tube de lancement 14.

La bague extérieure 34 est située sensiblement au milieu du tube adaptateur 24 et sépare celle-ci en une première partie 38, située en avant de ladite bague extérieure et une deuxième partie 40 située en arrière de ladite bague extérieure.

La première partie 38 du tube adaptateur 24 comprend des rainures de guidage longitudinal 42 (figure 2) dont chacune est prévue pour recevoir l'une des ailettes 16 du projectile 12. Plus précisément, chacune des rainures de guidage longitudinal 42 est formée dans une nervure extérieure longitudinale 44 du tube adaptateur 24 et débouche à l'intérieur dudit tube sur toute sa longueur. En outre, le nombre et la répartition des nervures 44 autour du tube adaptateur 24 et le nombre et la répartition des ailettes 16 autour du corps du projectile 12 sont identiques. Dans le mode de réalisation représenté, il existe quatre ailettes 16 et quatre nervures 44, régulièrement réparties autour du corps du projectile 12 et autour du tube adaptateur 24, respectivement. Chacune des rainures de guidage longitudinal 42 débouche également à son extrémité avant, de telle sorte que le projectile puisse être introduit et extrait du tube adaptateur 24 par l'avant de celui-ci.

L'extrémité avant de la première partie 38 du tube adaptateur 24 est renforcée par une bague extérieure segmentée 46, entre les nervures extérieures longitudinales 44.

La deuxième partie 40 du tube adaptateur 24, située en arrière de la bague extérieure 34, présente un diamètre extérieur uniforme, légèrement inférieur au diamètre intérieur du tube de lancement 14 à partir duquel le projectile doit être tiré. Ainsi, la deuxième partie 40 du tube adaptateur 24 peut être introduite par l'extrémité avant ouverte du tube de lancement 14, après que la bague de retenue 22 a été montée sur le tube de lancement 14.

Grâce à l'agencement qui vient d'être décrit en se référant aux figures 1 et 2, il est possible de tirer un projectile 12 guidé par une fibre optique 20 et muni d'ailettes extérieures 16 repliables mais non escamotables à l'intérieur du corps du projectile, depuis un tube de lancement 14 non prévu à cet effet, sans aucune modification dudit tube.

Ce résultat est rendu possible grâce à l'utilisation d'un tube adaptateur 24 servant d'interface entre le projectile 12 et le tube de lancement 24 et grâce au montage d'une bague de retenue 22 sur le tube de lancement 14, le tube adaptateur 24 pouvant être aisément fixé à la bague de retenue 22 par les moyens d'accrochage 26.

Les nervures 44 formées sur la partie avant du tube adaptateur 24 sont utilisées pour assurer le guidage des ailettes 16 repliées du projectile 12, lors de son lancement. Les propulseurs d'appoint 18 sont alors placés devant la bague extérieure segmentée 46 qui délimite l'extrémité avant de la partie avant du tube adaptateur 24. Les jets émis par ces propulseurs 18 prennent donc appui sur ladite bague 46 lors de la mise à feu.

Comme on l'a illustré sur la figure 3, l'ensemble formé par le projectile 12 et par le dispositif adaptateur 10 est prévu pour être transporté aisément sur le site de tir, où se trouve le tube de lancement 14.

A cet effet, le dispositif adaptateur 10 comprend de plus un bouchon de protection avant 48, prévu pour être placé sur l'extrémité avant du projectile 12, un bouchon de protection arrière 50, prévu pour être placé sur l'extrémité arrière du tube adaptateur 24, fermée par le fond 32, ainsi qu'une sangle de transport 52, qui relie les bouchons de protection avant 48 et arrière 50. Les bouchons 48 et 50 forment avec la sangle 52 des éléments de transport amovibles de l'ensemble constitué par le projectile 12 et son tube adaptateur 24. Ces éléments de transport amovibles sont déposés lors de l'arrivée sur le site de lancement.

## Revendications

1. Dispositif adaptateur (10) conçu pour être interposé entre un projectile (12), muni d'ailettes déployables (16), aptes à occuper une position repliée, et un tube de lancement (14), ledit dispositif étant **caractérisé en ce qu'**il comprend une bague de retenue (22) apte à être montée sur une extrémité ouverte du tube de lancement (14), un tube adaptateur (24) apte à être placé autour du projectile (12), de telle sorte que les ailettes (16) en position repliée soient logées dans une première partie (38)du tube adaptateur (24), et des moyens d'accrochage (26)du tube adaptateur (24) sur la bague de retenue (22), dans une position telle que la première partie (38) du tube adaptateur (24) soit située à l'extérieur du tube de lancement (14) et qu'une deuxième partie (40) du tube adaptateur (24) soit reçue dans le tube de lancement (14), la première partie ayant un diamètre maximal supérieur au diamètre de la deuxième partie.

2. Dispositif adaptateur (10) selon la revendication 1, dans lequel la première partie (38) du tube adaptateur (24) comprend des rainures de guidage longitudinal (42) débouchant à l'intérieur du tube adaptateur (24), de façon à pouvoir recevoir chacune des ailettes (16) du projectile (12).

3. Dispositif adaptateur (10) selon la revendication 2, dans lequel la première partie (38) du tube adaptateur (24) comprend des nervures extérieures longitudinales (44) et chacune desdites rainures de guidage longitudinal (42) est formée dans l'une correspondante desdites nervures extérieures longitudinales (44).

4. Dispositif adaptateur (10) selon l'une quelconque des revendications précédentes, dans lequel la première partie (38) du tube adaptateur (24) comprend une bague extérieure (34) adjacente à la deuxième partie (40) du tube adaptateur (24) et apte à venir en appui contre une extrémité ouverte du tube de lancement (14) .

5. Dispositif adaptateur (10) selon la revendication 4, dans lequel les moyens d'accrochage (26) sont interposés entre la bague de retenue (22) et la bague extérieure (34) du tube adaptateur (24).

6. Dispositif adaptateur (10) selon la revendication 5, dans lequel les moyens d'accrochage (26) comprennent des mécanismes à genouillère (30).

7. Dispositif adaptateur (10) selon l'une quelconque des revendications précédentes, dans lequel ledit dispositif comprend de plus des éléments de transport amovibles incluant un bouchon de protection avant (48) et un bouchon de protection arrière (50), aptes à être placés respectivement sur les extrémités avant et arrière du projectile (12) recouvert du tube adaptateur (24), et une sangle de transport (52) reliant lesdits bouchons de protection (48, 50).

8. Dispositif adaptateur (10) selon l'une quelconque des revendications précédentes, dans lequel une extrémité ouverte du tube adaptateur (24), opposée à la deuxième partie (40) de celui-ci, est prévue pour être placée derrière des propulseurs auxiliaires (18) du projectile (12).

9. Dispositif adaptateur (10) selon l'une quelconque des revendications précédentes, dans lequel le projectile (12) est un missile à guidage par fibre optique (20).

10. Dispositif adaptateur (10) selon la revendication 9, dans lequel le tube adaptateur (24) comprend une extrémité fermée par un fond (32), opposée à la première partie (38) de celui-ci, et une poulie de renvoi (36) de la fibre optique (20), montée à l'intérieur dudit fond (32).

11. Dispositif adaptateur (10) selon l'une quelconque des revendications précédentes, dans lequel le tube de lancement (14) est un tube de mortier.

## Patentansprüche

1. Adaptervorrichtung (10), die so gestaltet ist, dass sie zwischen ein mit entfaltbaren Flügeln (16), die eine eingezogene Position einnehmen können, versehenes Projektil (12) und ein Abschussrohr (14) eingefügt werden kann, wobei die Vorrichtung **dadurch gekennzeichnet ist, dass** sie einen Rückhaltering (22) umfasst, der an einem offenen Ende des Abschussrohrs (14) angebracht werden kann, ein Adapterrohr (24), das um das Projektil (12) herum so angebracht werden kann, dass die Flügel (16) in ihrer eingezogenen Position in einem ersten Teil (38) des Adapterrohrs (24) untergebracht sind, sowie Mittel zum Aufhängen (26) des Adapterrohrs (24) an dem Rückhaltering (22) in einer Position, dass sich der erste Teil (38) des Adapterrohrs (24) sich außerhalb des Abschussrohrs (14) befindet und dass ein zweiter Teil (40) des Adapterrohrs (24) in das Abschussrohr (14) aufgenommen ist, wobei der erste Teil einen maximalen Durchmesser aufweist, der größer ist als der Durchmesser des zweiten Teils.

2. Adaptervorrichtung (10) nach Anspruch 1, wobei der erste Teil (38) des Adapterrohrs (24) longitudinale Führungsnuten (42) umfasst, die ins Innere des Adapterrohrs (24) münden, so dass sie jeden der Flügel (16) des Projektils (12) aufnehmen können.

3. Adaptervorrichtung (10) nach Anspruch 2, wobei der erste Teil (38) des Adapterrohrs (24) äußere Längsrippen (44) umfasst und jede der longitudinalen Führungsnuten (42) in einer entsprechenden der äußeren Längsrippen (44) ausgebildet ist.

4. Adaptervorrichtung (10) nach einem der vorangehenden Ansprüche, wobei der erste Teil (38) des Adapterrohrs (24) einen Außenring (34) angrenzend an den zweiten Teil (40) des Adapterrohrs (24) umfasst, der an einem offenen Ende des Abschussrohrs (14) anliegen kann.

5. Adaptervorrichtung (10) nach Anspruch 4, wobei die Aufhängungsmittel (26) zwischen den Rückhaltering (22) und den Außenring (34) des Adapterrohrs (24) eingefügt sind.

6. Adaptervorrichtung (10) nach Anspruch 5, wobei die Aufhängungsmittel (26) Kniehebelmechanismen (30) umfassen.

7. Adaptervorrichtung (10) nach einem der vorangehenden Ansprüche, wobei die Vorrichtung außerdem entfernbare Transportelemente mit einem vorderen Schutzstopfen (48) und einem hinteren Schutzstopfen (50) umfasst, die jeweils an den vorderen und hinteren Enden des von dem Adapterrohr (24) bedeckten Projektils (12) angebracht werden können, sowie einen Transportriemen (52), der die Schutzstopfen (48,50) verbindet.

8. Adaptervorrichtung (10) nach einem der vorangehenden Ansprüche, wobei ein offenes Ende des Adapterrohrs (24) gegenüber dem zweiten Teil (40) desselben dazu vorgesehen ist, hinter Hilfsantrieben (18) des Projektils (12) angebracht zu werden.

9. Adaptervorrichtung (10) nach einem der vorangehenden Ansprüche, wobei das Projektil (12) ein Flugkörper mit Lenkung mittels Optikfaser (20) ist.

10. Adaptervorrichtung (10) nach Anspruch 9, wobei das Adapterrohr (24) ein durch einen Boden (32) geschlossenes Ende umfasst, das dessen erstem Teil (38) gegenüberliegt, sowie eine innerhalb des Bodens (32) angebrachte Umkehrrolle bzw. -scheibe (36) der Optikfaser (20) .

11. Adaptervorrichtung (10) nach einem der vorangehenden Ansprüche, wobei das Abschussrohr (14) ein Mörser- bzw. Granatwerferrohr ist.

## Claims

1. An adapter device (10) designed to be interposed between a projectile (12), fitted with deployable fins (16), suitable for occupying a folded position, and a launching tube (14), said device being **characterized in that** it comprises a retaining ring (22) suited to being mounted on an open end of the launching tube (14), an adapter tube (24) suited to being placed around the projectile (12), such that the fins (16) in the folded position are lodged in a first part (38) of the adapter tube (24), and hooking means (26) of the adapter tube (24) on the retaining ring (22), in a position such that the first part (38) of the adapter tube (24) is situated outside the launching tube (14) and that a second part (40) of the adapter tube (24) is received in the launching tube (14), the first part having a larger maximum diameter than the second part.

2. The adapter device (10) as claimed in claim 1, wherein the first part (38) of the adapter tube (24) comprises longitudinal guide grooves (42) terminating inside the adapter tube (24), so as to be able to receive each of the fins (16) of the projectile (12).

3. The adapter device (10) as claimed in claim 2, wherein the first part (38) of the adapter tube (24) comprises longitudinal external grooves (44) and each of said longitudinal guide grooves (42) is formed in the corresponding one of said longitudinal external grooves (44).

4. The adapter device (10) as claimed in any one of the preceding claims, wherein the first part (38) of the adapter tube (24) comprises an external ring (34) adjacent to the second part (40) of the adapter tube (24) and capable of being supported against an open end of the launching tube (14).

5. The adapter device (10) as claimed in Claim 4, wherein the hooking means (26) are interposed between the retaining ring (22) and the external ring (34) of the adapter tube (24).

6. The adapter device (10) as claimed in Claim 5, wherein the hooking means (26) comprise dunking mechanisms (30).

7. The adapter device (10) as claimed in any one of the preceding claims, wherein said device further comprises mobile transport elements including a protective cap front (48) and a protective cap back (50), to be placed respectively on the front and back ends of the projectile (12) covered by the adapter tube (24), and a transport sling (52) connecting said protective caps (48, 50).

8. The adapter device (10) as claimed in any one of the preceding claims, wherein an open end of the adapter tube (24), opposite the second part (40) of the latter, is provided to be placed behind auxiliary propulsion units (18) of the projectile (12).

9. The adapter device (10) as claimed in any one of the preceding claims, wherein the projectile (12) is a missile guided by optical fibre (20).

10. The adapter device (10) as claimed in Claim 9, wherein the adapter tube (24) comprises an end closed by a base (32), opposite the first part (38) of the latter, and a pulley (36) for returning the optical fibre (20), mounted inside said base (32).

11. The adapter device (10) as claimed in any one of the preceding claims, wherein the launching tube (14) is a mortar tube.
